# EUROPÄISCHE PATENTSCHRIFT

(11) **EP 1 132 552 B1**
(45) Veröffentlichungstag und Bekanntmachung des Hinweises auf die Patenterteilung: **07.06.2006**
(21) Anmeldenummer: 01105563.9
(22) Anmeldetag: 06.03.2001
(51) Int. Cl.: E05B 21/00, E05B 35/08

(54) **Schloss mit Zuhaltungen**
Lock with tumblers
Serrure à gorges

(30) Priorität: 07.03.2000 DE 10010361; 07.03.2000 DE 10010363
(43) Veröffentlichungstag der Anmeldung: 12.09.2001
(73) Patentinhaber: BURG-WÄCHTER KG, 58540 Meinerzhagen -Valbert (DE)
(72) Erfinder:
(74) Vertreter: Wanischeck-Bergmann, Axel

(56) Entgegenhaltungen:
- FR-A- 2 535 772
- GB-A- 2 196 376
- US-A- 4 072 032

## Beschreibung

Die Erfindung bezieht sich auf ein Schloss nach dem Oberbegriff des Anspruchs 1. Weiterhin bezieht sich die Erfindung auf ein Verfahren zum Umkodieren eines Schlosses mit Zuhaltungen nach zumindest Anspruch 1, wobei die Zuhaltungen in einem Schlosskasten mittels eines Schlüssels um eine Drehachse in eine vorbestimmte Lage gebracht werden und mittels eines durch den Schlüssel verdrehbarem Betätigungselement ein Riegel im Schlosskasten verschoben wird, wobei der Schlüssel nur in einer Position abziehbar und in mehreren Positionen positionierbar ist.

Schlösser der gattungsgemäßen Art sind bereits bekannt. Mittels eines Schlüssels, der einen Schlüsselbart mit unterschiedlich tiefen Einschnitten aufweist, werden dünne Platten, vorzugsweise Metallplatten, die als Zuhaltungen bezeichnet werden, um einen vorbestimmten Drehpunkt unterschiedlich stark verschwenkt. Jede der Zuhaltungen ist mit mindestens einer Aussparung versehen, in die mindestens ein Teil eines Sperriegels eingreift. Schlösser der gattungsgemäßen Art sind mit mehreren solcher Zuhaltungen bestückt, so dass diese wie oben beschrieben mit einem entsprechenden Schlüssel derart verschwenkt werden müssen, um die Aussparungen so zueinander auszurichten, dass der Sperrriegel oder Teile des Sperrriegels in diese nun einheitliche Aussparung eingreifen kann. Um beispielsweise bei Verlust des Schlüssels ein derartiges Schloß auf einen anderen Schlüssel umzukodieren, müssen andere Zuhaltungen oder die vorhandenen in einer anderen Reihenfolge eingesetzt werden.

Eine bereits vereinfachte Lösung wird in der EP 0 663 497 A2 vorgeschlagen; hier wird ein umkodierbares Schloß beschrieben, das mehrere federgespannte Zuhaltungen aufweist, die jeweils um eine Schwenkachse herum schwenkbar sind und die an ihren von der Schwenkachse entfernt gelegenen Enden mit Öffnungen versehen sind, um darin ein Bein einer Zaunlamelle aufzunehmen, die so angebracht ist, dass sie sich quer zur Bewegungsrichtung des Schlossriegels bewegen kann.

Die Zaunlamellen sind mit einer Verzahnung versehen, die über eine federbelastete Kodiervorrichtung in ihrer Lage fixiert werden. Um eine Umkodierung vorzunehmen, wird ein Umkodierzapfen im Schlosskasten betätigt und axial nach innen gedrückt, um zu erreichen, dass bei der Verdrehung des Schlüssels, also beim Schließvorgang, die Kodiervorrichtung nicht mehr in die Verzahnung der Zaunlamellen eingreift und somit deren Fixierung aufgehoben wird.

Der Umkodierzapfen verbleibt in dieser gedrückten Position, da er über einen Zapfen gehalten wird. Nach dem Austausch des Schlüssel durch einen neuen Schlüssel, was nach einer Verdrehung von 180° möglich ist, werden die Zuhaltungen beim Schließvorgang durch die Schlüsselzähne angehoben und nehmen eine neue Position ein. Gleichzeitig werden die Zaunlamellen quer zum Riegel verschoben, da die Beine der Zaunlamellen noch mit den Zuhaltungen in Verbindung stehen. Durch die weitere Verdrehung des Schlüssels wird auch wieder der Umkodierzapfen freigegeben und gelangt selbsttätig aus seiner gedrückten Position in seine Ausgangsstellung, da dieser federbelastet ist.

Die Umkodierung erfolgt also dadurch, dass die Position der Beine, die in die Zuhaltungen eingreifen, relativ zum Riegel verändert wird. Derartige Umkodierungen sind relativ aufwendig, da eine Mehrzahl von Teilen eingesetzt werden, um die gewünschte Umkodierung zu erreichen.

Ein gattungsgemäßes Schloss ist darüber hinaus aus der DE-PS 565 027 bekannt. Bei diesem Schloss weisen die Zuhaltungen auf ihrem dem Riegel abgewandten Ende schlitzförmige Ausnehmungen auf, in die ein Steg eingreift. Unterschiedliche Kodierungen können durch einen unterschiedlichen Eingriff des Stegs in eine der Ausnehmungen eingestellt werden. Zur Verstellung ist es erforderlich, den Steg innerhalb des Schloßkastens zu verschieben, wodurch ein großer Schloßkasten erforderlich ist.

Aus der US-A-4 072 032 ist ein weiteres Schloss bekannt. Dieses vorbekannte Schloss besteht aus einem Schlosskasten, in dem zwei Sätze von Zuhaltungen angeordnet sind, welche Zuhaltungen über zwei Schlüssel verstellbar sind, um einen im Schlosskasten verschiebbar angeordneten Riegel in Verschieberichtung freizugeben. Die durch zwei Schlüssel bewegbaren Zuhaltungen sind unterschiedlich ausgebildet und entgegengesetzt ausgerichtet, so dass zwei Sperrelemente des Riegels nur dann in entsprechende Ausnehmungen der Zuhaltungen eingeschoben werden können, wenn die Zuhaltungen übereinstimmend durch die Stellung des zutreffenden Schlüssels mit ihren Ausnehmungen in entsprechender Weise gestellt sind. Die Zuhaltungen können in Abhängigkeit des Schlüssels eingestellt werden. Zu diesem Zweck ist eine Drehachse vorgesehen, die von außerhalb des Schlosskastens verstellbar ist. Die Drehachse ist durch eine Nase an einem Drehelement ausgebildet, wobei die Nase in entsprechende Verzahnungen der Zuhaltungen eingreifen.

Zur Verstellung dieses vorbekannten Schlosses ist vorgesehen, dass ein spezieller Schlüssel eingesteckt wird, der im Vergleich zu einem Überwachungsschlüssel eine weitergehende Drehung eines Schlosses ermöglicht, wodurch die diesbezüglichen Zuhaltungen in eine Position gestellt werden, in der das Drehelement relativ zu den Zuhaltungen verdrehbar ist, so dass die diesbezügliche Nase in eine abweichende Rastung eingreift. Gleiches gilt hinsichtlich des Satzes der weiteren Zuhaltungen, die entgegengesetzt zu den erstgenannten Zuhaltungen ausgerichtet sind.

Schließlich zeigt die FR-A-2 535 772 ein Schloss offenbart, welches unterschiedliche Zuhaltungen aufweist, die entgegengesetzt in einem Schlosskasten angeordnet sind, so dass auch bei diesem Schloss zwei Schlüssel zur Betätigung notwendig sind. Eine Verschiebung der Zuhaltungen relativ zur Drehachse ist auch hier nicht vorgesehen.

Ausgehend von diesem Stand der Technik liegt der Erfindung die **Aufgabe** zugrunde, ein vorzugsweise aufsperrgeschütztes Schloss derart weiterzubilden, dass die Umkodierung einfacher zu handhaben ist und die zum Einsatz gelangten Teile minimiert bzw. vereinfacht werden, um die Kosten zu reduzieren.

Die **Lösung** dieser Aufgabe sieht vor, dass quer zur Drehrichtung der Zuhaltungen ein elastisches Element angeordnet ist und dass die Zuhaltungen durch das Elastikelement beaufschlagt sind, so dass diese quer zu ihrer Schwenkrichtung verschiebbar sind.

Das Drehelement ist formschlüssig mit einem Verriegelungselement verbunden, das mit einer Kulisse ausgestattet ist, die von einem Führungselement, das mit dem Riegel verbunden ist, beaufschlagt ist. Hierdurch wird erreicht, dass das Schloss auf einen neuen Schlüssel angepaßt werden kann, ohne die Zuhaltungen auszutauschen. Bei einer relativ zum Schlosskasten unterschiedlichen Lage der Zuhaltungen in ihrer Nullstellung ist es konstruktionsbedingt ausgeschlossen, dass alle Zuhaltungen am Riegel anliegen. Dies ist auch kinematisch zu begründen, da keine Kurve über alle Einstellpositionen der Zuhaltungen einen gleichbleibenden Abstand zum Riegel bildet. Es ist zwar möglich, iterativ eine Näherungskurve aufzustellen und somit die Abstandsdifferenz zu minimieren, es verbleibt aber immer eine Differenz. Deshalb ist vorgesehen, ein Elastikelement, beispielsweise ein Elastomerprofil, einzusetzen, damit die Zuhaltungen in ihrer Längsrichtung - bezogen auf die Bewegungsrichtung des Riegels - geringfügig verschiebbar sind. Es wird somit sichergestellt, dass bei einer von außen einwirkenden Verschiebekraft auf den Riegel die Zuhaltungen, die als erstes mit dem Riegel zur Anlage kommen, soweit ausweichen können, bis der Längenunterschied aufgefangen ist und alle Zuhaltungen am Riegel zur Anlage kommen. Ein Aufsperrversuch, bei dem eben durch besagtes Drücken des Riegels gegen die Zuhaltungen mittels eines Drahtes versucht wird, jede einzelne Zuhaltung in ihre Aufsperrstellung zu verschwenken, wird somit wirkungsvoll unterbunden, da nicht nur eine Zuhaltung am Riegel anliegt.

Es ist vorgesehen, dass die Nase die Zuhaltungen in ihrer Drehpunktslage fixiert. Die Form der Nase ist so ausgeführt, dass sie in die entsprechenden Auskerbungen der Zuhaltungen eingreift.

Die Zuhaltungen sind insbesondere ihrer Form nach identisch ausgebildet, so dass bei der Montage des Schlosses keine unterschiedlichen Zuhaltungen in vorbestimmter Reihenfolge eingebaut werden müssen. Hieraus ergeben sich zum einen wirtschaftliche Vorteile hinsichtlich der Bereithaltung der Zuhaltungen und zum anderen Montagevereinfachungen, da durch die Verwendung von identischen Zuhaltungen keine detaillierten Montageanleitungen gegeben werden müssen. Die Identität der Zuhaltungen erstreckt sich hierbei insbesondere auf den Tourkananl und die Schließkurve. Durch die Umstellbarkeit der Zuhaltungen mittels des Drehelementes in Kombination mit einer Verzahnung können die Zuhaltungen auch bei identischer Ausgestaltung derart angeordnet werden, dass die notwendigen Sicherheitsanforderungen an ein derartiges Schloss erfüllt werden.

Vorzugsweise sind die Auskerbungen in den Zuhaltungen als Zahnreihe ausgeführt. Vorteilhafterweise kann das Drehelement mit einem handelsüblichen Schraubendreher verschwenkt werden. Es ist aber auch eine Ausführung denkbar, bei der das Drehelement mit einem handelsüblichen Sechskantschlüssel verschwenkt wird.

Eine besondere Bedeutung kommt dem Verriegelungselement zu; dieses ist mit einer Kulisse ausgestattet, in die ein Führungselement, das mit dem Riegel fest verbunden ist, eingreift. Die Kulisse ist so ausgeführt, dass ein Verschwenken nur in einer vorbestimmten Stellung des Riegels möglich ist.

Als eine weitere Fortbildung sind Mittel zur Führung des Schlüssels vorgesehen, die beispielsweise als Dom und/oder als Betätigungselement ausgeführt sind, wobei der Dom in die Spitze des Schlüssels eingreift und das Betätigungselement mit dem Schlüssel in Wirkverbindung steht. Durch das Betätigungselement wird der Riegel über einen Mitnehmer verschoben.

Um ein Verhaken zu verhindern, sind die Zuhaltungen fortbildungsgemäß mit Sicken ausgeführt, die bei benachbarten Zuhaltungen unterschiedlich ausgeführt sind. Hierdurch wird erreicht, dass die Zuhaltungen nicht flächig aufeinander liegen, sondern in jeder ihrer Schwenkstellung beabstandet sind. Auf eine aufwendige Entgratung kann somit verzichtet werden.

Weiterhin sind die Zuhaltungen, bedingt durch ihre Formgestaltung, in jeder ihrer Schwenkstellung mit gleicher Federkraft belastet. Gleiches gilt auch bei einer definierten Auslenkung. D. h., wenn beispielsweise die Zuhaltungen, die durch ihre Einstellung in ihrer Nullstellung unterschiedliche Lagen relativ zum Schlosskasten einnehmen, durch Betätigung in die Drehrichtung ausgelenkt werden, wird jede der Zuhaltungen nach einer gleich großen Auslenkung um einen Winkel β mit gleich großer Drehkraft beansprucht; eine Endlagenbestimmung der Zuhaltungen über ihre Rückstellkraft durch die Feder ist somit ausgeschlossen. Dies gilt unabhängig davon, welche Einstellposition der Zuhaltung bei der Codierung zugeordnet wurde.

Eine vorteilhafte Ausgestaltung des erfindungsgemäßen Schlosses sieht vor, dass zwischen den Mitteln zur Führung des Schlüssels und den Zuhaltungen ein Abschirmelement angeordnet ist, oder dass die Zuhaltungen so ausgeführt sind, dass sie stets mit einer gleichen Anfangsfederkraft beaufschlagt sind. Alternativ kann vorgesehen sein, dass ein Betätigungselement zur Anlenkung der Zuhaltungen vorgesehen ist, oder dass die Zuhaltungen quer zu ihrer Drehrichtung durch ein elastisches Element beaufschlagt sind.

Durch diese Weiterbildungen ist sichergestellt, dass ein Abtasten der Zuhaltungen verhindert wird. Durch das Abschirmelement ist es nicht mehr möglicht, die einzelnen Verschwenkstellungen der Zuhaltungen, zum Beispiel mit einem dünnen Draht, auszuspionieren. Der Zugang zu den Zuhaltungen wird durch das Abschirmelement unterbunden, welches in vorteilhafter Weise mit dem Schlosskasten verbunden ist.

Die Form der Zuhaltungen ist so gewählt, dass diese in jeder ihrer Nullstellungen - Geschlossenstellung des Riegels und keine Beaufschlagung durch Schlüssel oder Betätigungselement - den gleichen Abstand von der Federauflage bis zur Drehachse des Schlüssels aufweisen und somit mit einer gleichen Anfangsfederkraft beaufschlagt werden. Es wird somit ebenfalls ein Ausspionieren unterbunden, da nicht ermittelt werden kann, welche Zuhaltung weiter verschwenkt ist; ebensowenig ist es möglich, über die Rückstellkraft der Feder zu bestimmen, welche Endlage für die Zuhaltung bestimmt ist. Auch kann beispielsweise nicht mittels einer Miniaturlinse ermittelt werden, welche Zuhaltung durch welchen Schlüsseleinschnitt beaufschlagt wird, da durch ein Betätigungselement, das mit dem Schlüssel in Wirkverbindung steht und vorzugsweise mit einem Vorsprung ausgestattet ist, jede der Zuhaltungen am gleichen Punkt angelenkt wird und somit gleichmäßige Kontaktspuren auf allen Zuhaltungen erzeugt werden.

Das Betätigungselement ist gemäß einer Weiterbildung mit nur einer schlitzartigen Öffnung ausgestattet, so dass ein allseitiges Abtasten unterbunden wird. Durch diese schlitzartige Öffnung gelangt auch der Bart des Schlüssels zum Auslenken der Zuhaltungen. Das Betätigungselement ist so ausgeführt, dass bei Benutzung eines beispielsweise falschen Schlüssels oder eines schlüsselartigen Gegenstandes zwar eine Verdrehung möglich ist, aber der mögliche Verdrehwinkel begrenzt wird. Hierdurch wird auch der mögliche Abtastwinkel in gleicher Weise eingeschränkt.

Weiterhin ist vorgesehen, dass das Betätigungselement einen Mitnehmer aufweist, der das Verschieben des Riegels ermöglicht. Dieser Mitnehmer ist so ausgeführt, dass er bei Gewalteinwirkung, beispielsweise bedingt durch eine Sollbruchstelle, abschert und somit ein Verschieben des Riegels verhindert wird. Vorzugsweise ist das Betätigungselement aus thermoplastischem Kunststoff gefertigt, damit dieses bei erhöhter Wärmeeinwirkung zerstört wird und somit ebenfalls das Verschieben des Riegels unterbunden wird.

Konstruktionsbedingt ist es ausgeschlossen, dass alle Zuhaltungen am Riegel anliegen. Dies ist auch kinematisch zu begründen, da keine Kurve über alle Einstellpositionen der Zuhaltungen einen gleichbleibenden Abstand zum Riegel bildet.

Der Riegel weist beinartige Vorsprünge auf, die mit mindestens einer Nase ausgeführt sind. Durch diese Vorsprünge, in Verbindung mit den Nasen, ist sichergestellt, dass immer ein Bereich des Riegels mit den Zuhaltungen in Verbindung steht. Die Wirkung des elastischen Elementes wird somit unterstützt.

Weitere Merkmale und Vorteile ergeben sich aus der nachfolgenden Beschreibung der zugehörigen Zeichnung. In der Zeichnung ist ein Ausführungsbeispiel der Erfindung dargestellt. In der Zeichnung zeigen:
- Figur 1: eine teilweise geschnittene perspektivische Darstellung einer ersten Ausführungsform eines Schlosses;
- Figur 2: das Schloss gemäß Figur 1 in verriegelter Stellung;
- Figur 3: das Schloß gemäß den Figuren 1 und 2 während eines Verfahrensschrittes zum Umkodieren;
- Figur 4: das Schloss gemäß den Figuren 1 bis 3 im Längsschnitt;
- Figur 5a - c: drei Schlüsselstellungen im Schloss gemäß den Figuren 1 bis 4;
- Figur 6: eine teilweise geschnittene perspektivische Darstellung einer zweiten Ausführungsform eines Schlosses;
- Figur 7: das Schloss gemäß Figur 6 im Längsschnitt und
- Figur 8: das Schloss gemäß den Figuren 6 und 7 im Querschnitt.

In Figur 1 ist in perspektivischer Darstellung schematisch ein Schloss dargestellt, das einen Schlosskasten 1 mit eingestecktem Schlüssel 6 zeigt. Teilbereiche des Schlosskastens 1 sind ausgebrochen dargestellt, um flächenhafte Zuhaltungen 3 erkennbar zu machen, die über Federn 4 immer gegen ein Betätigungselement 5 drücken. Der Riegel 2 ist im Schlosskasten 1 geführt und kann nur in seiner Längsachse bewegt werden, wenn die Zuhaltungen 3 über den Schlüssel 6 in eine vorbestimmte Lage gebracht werden. Weiterhin ist in Figur 1 eine Drehachse 8 der Zuhaltungen 3 zu sehen, die mit einem Verriegelungselement 7 verbunden ist.

Figur 2 zeigt beispielhaft eine Zuhaltung 3 mit einem Teilbereich des Riegels 2 in seiner Geschlossenstellung. In dieser Position ist der Schlüssel 6 abziehbar. Ein Drehelement 11 mit einer angebrachten Nase 9, um die die Zuhaltungen 3 verschwenken, steht in seiner Ausgangsstellung mit einem Zahn einer Zahnreihe 10 im Eingriff. In dieser Stellung des Riegels 2 wird das Verschwenken des Drehelementes 11 verhindert, da durch ein nicht dargestelltes Führungselement, das mit dem Verriegelungsselement 7 in Verbindung steht, ein Verschwenken des Drehelementes 11 verhindert wird.

Figur 3 zeigt die Stellung des Schlosses während einer Umkodierung.

Das Betätigungselement 5 und der Schlüssel 6 sind von der Nullstellung a in eine erste Raststellung b verdreht worden und somit die Zuhaltungen 3 in Abhängigkeit der korrespondierenden Höhe des Schlüsselbartes um einen entsprechenden Winkel um die Drehachse 8 verschwenkt worden. Beinartige Vorsprünge 12 des Riegels 2 greifen in Aussparungen 13 der Zuhaltungen 3 ein. In dieser Position wird es ermöglicht, dass das Drehelement 11 um einen vorgegebenen Winkel α verschwenkt werden kann, wobei die Nase 9, die sich an dem Drehelement 11 befindet, aus der Verzahnung 10 der Zuhaltungen 3 außer Eingriff gebracht wird. Die Betätigung des Drehelementes 11 ist von außerhalb des Schlosskastens 1 möglich. In dieser Position des Riegels 2 wird das Verschwenken des Drehelementes 11 ermöglicht, da über die Ausgestaltung einer Kulisse das Verriegelungselement 7 freigegeben wird.

Nach dem Verschwenken des Drehelementes 11 ist ein weiteres Verdrehen des Schlüssels 6 und des Betätigungselementes 5 von der ersten Position b in eine zweite Position c möglich, die wieder der Ausgangsstellung a entspricht, der Schlüssel 6 ist somit um 360° verdreht worden und kann jetzt durch einen zweiten Schlüssel 6' ausgetauscht werden, wobei dieser sich in der Bartausführung vom ersten Schlüssel 6 unterscheidet. Bedingt durch die Kulisse im Verrieglungeselement 7 in Verbindung mit dem über den Riegel 2 verbundenen Betätigungselement 5 wird ein ungewolltes Zurückdrehen des Schlüssels 6 über die Position b hinaus verhindert. Eine unkontrollierte Verstellung der Zuhaltungen 3 ist somit ausgeschlossen.

Der neue Schlüssel 6' wird nun von der zweiten Position c in die erste Position b gedreht, wobei die Zuhaltungen 3 relativ zum Drehelement 11 verschoben werden. Durch die konstruktive Ausgestaltung des Betätigungselementes 5 und des Verriegelungselementes 7 ist es erforderlich, das Drehelement 11 um den Winkel α in seine Ausgangsposition zu verschwenken, um die Nase 9 des Drehelementes 11 mit der Verzahnung 10 in Eingriff zu bringen, bevor ein weiteres Verdrehen des Schlüssels 6' möglich ist. Die Drehachse 8 einer jeden Zuhaltung 3 ist somit verändert und auf den neuen Schlüssel 6' umkodiert worden.

Das Zusammenspiel der einzelnen Teile wird nochmals in der Figur 4 verdeutlicht. Schlüssel 6 und Betätigungselement 5 liegen auf einer gemeinsamen Drehachse, wobei das Betätigungselement 5 im Schlosskasten 1 fixiert ist. Über einen Mitnehmer 16 wird der Riegel 2 verschoben. Ein Führungselement 17 am Riegel 2 ist in einer Kulisse des Verrieglungselementes 7 im Eingriff. Das Verriegelungselement 7 ist formschlüssig mit dem Drehelement 11 verbunden, an dem sich die Nase 9 befindet, die in die Verzahnung 10 der Zuhaltungen 3 eingreift. Die Zuhaltungen 3 sind um diese Nase 9 verschwenkbar. Die Anlagekante der Nase 9 bildet somit die Drehachse 8 der Zuhaltungen 3. Das Drehelement 11 wird ebenfalls im Schlosskasten 1 geführt und ist von außen zugänglich.

Figur 5 verdeutlicht nochmals die einzelnen Positionen a - c des Schlüssels 6. Figur 5a zeigt die Ausgangsstellung a. Die erste Position b wird in Figur 5b gezeigt, diese wird nach einer vorbestimmten Verdrehung des Schlüssels 6 und des Betätigungselementes 5 erreicht. Die zweite Position c ist in Figur 5c gezeigt, diese entspricht wieder der Position a gemäß Figur 5a. Zum einfacheren Auffindender einzelnen Positionen können Rastungen über eine federbelastete Kugel vorgesehen werden oder außerhalb des Schlosses eine Markierung angebracht werden.

Mit dem erfindungsgemäßen Schloss ist es möglich, bei einfacher Ausgestaltung ein Umkodieren von einem auf einen anderen Schlüssel vorzunehmen.

Eine weitere Ausführungsform der Erfindung ist in den Figuren 6 bis 8 dargestellt. Die perspektivische Ansicht des Schlosses gemäß Figur 6 zeigt den Schlosskasten 1 mit dem Riegel 2 und eingestecktem Schlüssel 6. Durch die teilweise ausgebrochene Darstellung sind im oberen Bereich die Zuhaltungen 3 sowie Federn 4 erkennbar, die die Zuhaltungen 3 beaufschlagen.

In Figur 7 ist ein Längsschnitt durch den Schlosskasten 1 gezeigt. Der in Geschlossenstellung stehende Riegel 2 weist beinartige Vorsprünge 12 auf, die mit Nasen 21 versehen sind. Diese Nasen 21 sorgen für eine frühzeitige Anlage des Riegels 2 an den Zuhaltungen 3 und simulieren in Verbindung mit zahnartigen Vorsprüngen 60 an den Zuhaltungen 3 ein Einrasten des Riegels 2.

Die Zuhaltungen 3 können um die Drehachse 9 in Richtung w verschwenkt werden. Durch die Beaufschlagung durch das elastische Element 14 wird die oben beschriebene Rastsimulation unterstützt. Die Zuhaltung 3 ist so ausgeführt, dass der Abstand X in jeder ihrer Nullstellung konstant ist., unabhängig vom eingenommenen Drehpunkt um die Drehachse 9. Hierdurch wird auch sichergestellt, dass die anfängliche Federkraft, die durch die Federn 4 erzeugt wird, für alle Nullstellungen gleich ist.

Jede Zuhaltung 3 ist mit einer Sicke 40 ausgeführt, die eine Beabstandung zur jeweils benachbarten Zuhaltung 3 gewährleistet.

Der eingesetzte Schlüssel 6, der über eine Schlüsselführung - hier ein Dorn 15-geführt wird, ist mit dem Betätigungselement 5 in Wirkverbindung. Der Schlüsselbart kann über die schlitzartige Öffnung 18 an den Zuhaltungen 3 zum Eingriff gebracht werden und lenkt diese, bedingt durch die Barthöhe, unterschiedlich aus. Durch den am Betätigungselement 5 angebrachten Vorsprung 50 wird jede Zuhaltung 3 an gleicher Stelle angelenkt; dadurch werden einheitliche Kontaktspurren erzeugt, wodurch ein Rückschluß auf den Anlenkpunkt durch den Schlüsselbart unterbunden wird.

Bei nicht eingesetztem Schlüssel 6, wie in Figur 7 dargestellt, wäre ein Abtasten mittels eines Drahtes denkbar. Der Zugang zu den Zuhaltungen 3 ist aber einerseits durch die Ausgestaltung des Betätigungselementes 5 mit seiner schlitzartigen Öffnung 18 und dem Vorsprung 50 und andererseits durch das Abschirmelement 25 dermaßen erschwert, dass eine sichere Ermittlung der Stellung der Zuhaltung 3 so nicht möglich ist.

Die Schnittdarstellung in Figur 8 verdeutlicht die Beabstandung der Zuhaltungen 3 durch die Sicken 40. Weiterhin ist die Beaufschlagung der Zuhaltungen 3 durch das elastische Element 14 gezeigt sowie das Betätigungselement 5, das über den Mitnehmer 6 mit dem Riegel 2 in Verbindung steht. Das als Dom 15 ausgeführte Schlüsselführungselement für den Schlüssel 6 ist im Schlosskasten 1 verankert.

Mit den aufgezeigten Maßnahmen kann die Aufsperrsicherheit eines Schlosses entscheidend erhöht werden.

Das die Aufgabenstellung lösende erfindungsgemäße Verfahren zum Umkodieren eines Schlosses mit federbelasteten Zuhaltungen, weist folgende Schritte auf:
Verdrehen des Schlüssels von einer Nullstellung a in eine erste Position b, wobei die Zuhaltungen 3 um eine Drehachse 8 verschwenkt werden und die beinartigen Vorsprünge 12 des Riegels 2 in die Aussparungen 13 der Zuhaltungen 3 eingreifen,
Verschwenken des Drehelementes 11 um einen Winkel α, wobei eine Nase 9 am Drehelement 11 aus der Aussparung 10 der Zuhaltungen 3 außer Eingriff gebracht wird, wobei das Drehelement 11 mit einem Verriegelungselement 7 verbunden ist, das über eine Kulisse durch ein Führungselement 17 mit dem Riegel 2 in Verbindung steht und das Verschwenken nur ermöglicht, wenn dieser das Verriegelungselement 7 frei gibt,
weiteres Verdrehen des Schlüssels 6 von der ersten Position b in eine zweite Position c; in dieser Position c werden sowohl der Riegel 2 als auch die Zuhaltungen 3 über den Mitnehmer 16 des Betätigungselementes 5 in ihrer Lage fixiert.

### Der nächste Verfahrensschritt, nämlich

Abziehen des ersten Schlüssels, kann gefahrlos erfolgen. Anschließend wird ein zweiter Schlüssel eingesteckt, wobei dieser sich in der Bartausführung vom ersten Schlüssel unterscheidet. Durch ein weiteres Verdrehen des zweiten Schlüssels von der zweiten Position c in die erste Position b werden die Zuhaltungen 3 relativ zum Drehelement 11 verschoben. Schließlich wird das Drehelement 11 in seine Ausgangsposition verschwenkt, um die Nase 9 des Drehelementes 11 in die Aussparung 10 der Zuhaltungen 3 in Eingriff zu bringen.

Die Lage des Drehpunktes einer jeden Zuhaltung 3 wird somit geändert, wodurch eine Umkodierung, passend zum neuen Schlüssel, erreicht wird.

### Bezugszeichenliste:

- 1: Schlosskasten
- 2: Riegel
- 3: Zuhaltungen
- 4: Feder für Zuhaltung 3
- 5: Betätigungselement für Riegel 2
- 6: Schlüssel
- 7: Verriegelungselement
- 8: Schwenkachse der Zuhaltung 3
- 9: Nase
- 10: Auskerbungen in Zuhaltung 3
- 11: Drehelement
- 12: Beinartige Vorsprünge des Riegels 2
- 13: Aussparung in Zuhaltung 3
- 14: Elastikelement
- 15: Dom
- 16: Mitnehmer für Riegel 2
- 17: Führungselement
- 18: schlitzartige Öffnung in 7
- 21: Nase an 9
- 25: Abschirmelement
- 40: Sicke
- 50: Vorsprung an 7
- 60: Zahnartige Vorsprünge an 3
- α: Verdrehwinkel an 7
- x: Abstand von Schlüsseldrehachse zu Federauflage
- ω: Drehrichtung der Zuhaltungen 3

## Patentansprüche

1. Schloss mit Zuhaltungen (3) in einem im wesentlichen flachen Schlosskasten (1), wobei im Schlosskasten (1) ein Riegel (2) verschiebbar angeordnet ist, die Zuhaltungen (3) um eine Drehachse (8) verschwenkbar angeordnet sind, die Zuhaltungen (3) in ihrer Lage relativ zur Drehachse (8) in Richtung ihrer Fläche verstellbar sind, wobei die Verstellung im wesentlichen rechtwinklig zur Verschieberichtung des Riegels (2) erfolgt und zum Verschwenken der Zuhaltungen (3) ein Schlüssel (6) vorgesehen ist und wobei die Drehachse (8) der Zuhaltungen (3) durch eine Nase (9) an einem Drehelement (11) gebildet ist,
**dadurch gekennzeichnet,**
**dass** quer zur Drehrichtung (w) der Zuhaltungen (3) ein elastisches Element (14) angeordnet ist und dass die Zuhaltungen (3) durch das Elastikelement (14) beaufschlagt sind, so dass diese quer zu ihrer Schwenkrichtung verschiebbar sind.

2. Schloss nach Anspruch 1,
**dadurch gekennzeichnet,**
**dass** die Zuhaltungen (3) hinsichtlich ihrer Form identisch ausgebildet sind.

3. Schloss nach Anspruch 1,
**dadurch gekennzeichnet,**
**dass** das Drehelement (11) von außerhalb des Schlosskastens (1) zugänglich und verdrehbar ist.

4. Schloss nach Anspruch 1,
**dadurch gekennzeichnet,**
**dass** das Drehelement (11) mit einem Verriegelungselement (7), vorzugsweise formschlüssig, verbunden ist.

5. Schloss nach Anspruch 4,
**dadurch gekennzeichnet,**
**dass** das Verriegelungselement (7) mit einer Kulisse ausgestattet ist, die von einem Führungselement, das mit dem Riegel (2) verbunden ist, beaufschlagt ist.

6. Schloss nach einem oder mehreren der Ansprüche 1 bis 5,
**dadurch gekennzeichnet,**
**dass** die Nase (9) die Zuhaltungen (3) in ihrer Drehpunktlage fixiert.

7. Schloss nach einem oder mehreren der Ansprüche 1 bis 6,
**dadurch gekennzeichnet,**
**dass** die Nase (9) so ausgebildet ist, dass sie der Form einer Auskerbung (10) angepaßt ist.

8. Schloss nach einem oder mehreren der vorhergehenden Ansprüche,
**dadurch gekennzeichnet,**
**dass** die Auskerbung (10) der Zuhaltung (3) als Zahnreihe ausgeführt ist.

9. Schloss nach einem oder mehreren der vorhergehenden Ansprüche,
**dadurch gekennzeichnet,**
**dass** zur Führung des Schlüssels (6) Mittel (15) vorgesehen sind.

10. Schloss nach Anspruch 9,
**dadurch gekennzeichnet,**
**dass** die Mittel (15) zur Führung des Schlüssels ein Dom und/oder ein Betätigungselement sind.

11. Schloss nach Anspruch 9,
**dadurch gekennzeichnet,**
**dass** zwischen den Mitteln (15) zur Führung des Schlüssels (6) und den Zuhaltungen (3) ein Abschirmelement (25) angeordnet ist.

12. Schloss nach einem oder mehreren der vorhergehenden Ansprüche,
**dadurch gekennzeichnet,**
**dass** ein Betätigungselement (5) zur Anlenkung der Zuhaltungen (3) vorgesehen ist.

13. Schloss nach einem oder mehreren der vorhergehenden Ansprüche,
**dadurch gekennzeichnet,**
**dass** die Zuhaltungen (3) mit Sicken (14) ausgeführt sind.

14. Schloss nach Anspruch 4,
**dadurch gekennzeichnet,**
**dass** die Sicken (14) benachbarter Zuhaltungen (3) unterschiedlich ausgeführt sind.

15. Schloss nach Anspruch 4 oder 14,
**dadurch gekennzeichnet,**
**dass** die Zuhaltungen (3) durch die Sicken (14) in jeder ihrer Schwenkstellung beabstandet sind.

16. Schloss nach einem oder mehreren der vorhergehenden Ansprüche,
**dadurch gekennzeichnet,**
**dass** die Zuhaltungen (3) durch federbelastete Elemente (4) beaufschlagt sind.

17. Schloss nach einem der vorhergehenden Ansprüche,
**dadurch gekennzeichnet,**
**dass** die Zuhaltungen (3) so ausgeführt sind, dass sie stets mit einer gleichen Anfangsfederkraft beaufschlagt sind.

18. Schloss nach einem der Ansprüche 16 oder 17,
**dadurch gekennzeichnet,**
**dass** die Zuhaltungen (3) so ausgeführt sind, dass jede Zuhaltung (3) bei gleich großer Auslenkung mit einer gleich großen Federkraft beaufschlagt wird.

19. Schloß nach Anspruch 18
**dadurch gekennzeichnet,**
**dass** die Zuhaltungen (3) so ausgeführt sind, dass jede Zuhaltung (3) bei gleich großer Auslenkung, unabhängig von der Einstellposition der Zuhaltung (3) um ihre Drehachse (8), mit einer gleich großen Federkraft beaufschlagt wird.

20. Schloss nach Anspruch 1,
**dadurch gekennzeichnet,**
**dass** das Betätigungselement (5) und das Verriegelungselement (7) mit einer zueinander korrespondierenden Kulisse ausgeführt sind.

21. Schloss nach einem oder mehreren der vorhergehenden Ansprüche,
**dadurch gekennzeichnet,**
**dass** der Riegel (2) beinartige Vorsprünge (9) aufweist.

22. Schloss nach Anspruch 21,
**dadurch gekennzeichnet,**
**dass** die Vorsprünge (9) des Riegels (2) mit mindestens einer Nase (10) ausgeführt sind.

23. Schloss nach Anspruch 1,
**dadurch gekennzeichnet,**
**dass** das elastische Element (14) ein Elastomerprofil ist.

24. Schloss nach Anspruch 11,
**dadurch gekennzeichnet,**
**dass** das Abschirmelement (25) fest mit dem Schlosskasten (1) verbunden ist.

25. Schloss nach Anspruch 12,
**dadurch gekennzeichnet,**
**dass** das Betätigungselement (5) mit einem Vorsprung (50) ausgestattet ist.

26. Schloss nach Anspruch 25,
**dadurch gekennzeichnet,**
**dass** das Betätigungselement (5) eine schlitzartige Öffnung (18) aufweist.

27. Schloss nach Anspruch 25 oder 26,
**dadurch gekennzeichnet,**
**dass** das Betätigungselement (5) mit einem Mitnehmer (16) ausgeführt ist.

28. Schloss nach Anspruch 27,
**dadurch gekennzeichnet,**
**dass** der Mitnehmer (16) eine Sollbruchstelle aufweist.

29. Schloss nach Anspruch 12 oder mindestens einem der Ansprüche 25 bis 28,
**dadurch gekennzeichnet,**
**dass** das Betätigungselement (5) aus Kunststoff ist.

30. Verfahren zum Umkodieren eines Schlosses mit Zuhaltungen (3) gemäß einem der Ansprüche 1 bis 29,
wobei die Zuhaltungen (3) in einem Schlosskasten (1) mittels eines Schlüssels (6) um eine Drehachse (8) in eine vorbestimmte Lage gebracht werden und mittels eines durch den Schlüssel (6) verdrehbarem Betätigungselement (5) ein Riegel (2) im Schlosskasten (1) verschoben wird, wobei der Schlüssel (6) nur in einer Position abziehbar und in mehreren Positionen (a, b, c) positionierbar ist,
**dadurch gekennzeichnet,**
**dass** die Umkodierung in folgender Abfolge durchgeführt wird:
a) Verdrehen des Schlüssels von einer Nullstellung (a) in eine erste Raststellung (b), wobei die Zuhaltungen (3) um eine Drehachse (8) verschwenkt werden und die beinartigen Vorsprünge des Riegels (2) in die Aussparungen der Zuhaltungen (3) eingreifen.
b) Verschwenken der Drehachse (8) um einen Winkel (α), wobei eine Nase (9) an der Drehachse (8) aus der Verzahnung (10) der Zuhaltungen (3) außer Eingriff gebracht wird, wobei die Drehachse (8) mit einem Verriegelungselement (7) verbunden ist, das über eine Kulisse mit dem Riegel (2) in Verbindung steht und das Verschwenken nur ermöglicht, wenn dieser das Verriegelungselement frei gibt,
c) weiteres Verdrehen des Schlüssels von der ersten Raststellung (b) in eine zweite Position (c),
d) Abziehen des ersten Schlüssels,
e) Einstecken eines zweiten Schüssels, wobei sich dieser in seiner Bartausführung vom ersten Schlüssel unterscheidet,
f) Verdrehen des zweiten Schlüssels von der zweiten Position (c) in die erste Raststellung (b), wobei die Zuhaltungen (3) relativ zur Drehachse (8) verschoben werden,
g) Verschwenken der Drehachse (8) in ihre Ausgangsposition, um die Nase (9) der Drehachse (8) in die Verzahnung (10) in Eingriff zu bringen.

## Claims

1. Lock with tumblers (3) in a substantially flat case (1), wherein in said case (1) a lock bolt (2) is arranged for sliding, said tumblers (3) are arranged for pivoting about a rotational axis (8), said tumblers (3) are adjustable in their position relative to rotational axis (8) in the direction of their surface, the adjustment taking place essentially at right angles to the sliding direction of lock bolt (2), and wherein a key (6) is provided for pivoting said tumblers (3), and said rotational axis (8) of said tumblers (3) is formed by a nose (9) on a rotational element (11),
**characterized in**
**that** transversely to the rotational direction (ω) of said tumblers (3) an elastic element (14) is arranged and that said tumblers (3) are acted upon by said elastic element (14), so that the same may be displaced transversely to their direction of pivoting.

2. Lock according to claim 1,
**characterized in**
**that** said tumblers (3) are identically formed with regard to their shape.

3. Lock according to claim 1,
**characterized in**
**that** said rotational element (11) may be accessed and rotated from outside of said case (1).

4. Lock according to claim 1,
**characterized in**
**that** said rotational element (11) is connected to a locking element (7), preferably in a form-fit fashion.

5. Lock according to claim 4,
**characterized in**
**that** said locking element (7) is equipped with a gate that is acted upon by a guide element which is connected to locking bolt (2).

6. Lock according to one or more of the claims 1 to 5,
**characterized in**
**that** said nose (9) fixes said tumblers (3) in their fulcrum position.

7. Lock according to one or more of the claims 1 to 6,
**characterized in**
**that** said nose (9) is formed in manner such that it is adapted to the shape of a notch (10).

8. Lock according to one or more of the preceding claims,
**characterized in**
**that** said notch (10) of tumbler (3) is formed as a series of teeth.

9. Lock according to one or more of the preceding claims,
**characterized in**
**that** for guiding key (6) means (15) are provided.

10. Lock according to claim 9,
**characterized in**
**that** said means (15) for guiding said key are a pin and/or an actuating element.

11. Lock according to claim 9,
**characterized in**
**that** between said means (15) for guiding key (6) and said tumblers (3) a shielding element (25) is arranged.

12. Lock according to one or more of the preceding claims,
**characterized in**
**that** an actuating element (5) for the articulation of said tumblers (3) is provided.

13. Lock according to one or more of the preceding claims,
**characterized in**
**that** said tumblers (3) are formed with beads (14).

14. Lock according to claim 4,
**characterized in**
**that** said beads (14) of adjacent tumblers (3) are differently configured.

15. Lock according to claim 4 or 14,
**characterized in**
**that** said tumblers (3) are spaced from each other by said beads (4) in each of their pivoting positions.

16. Lock according to one or more of the preceding claims,
**characterized in**
**that** said tumblers (3) are acted upon by spring-loaded elements (4).

17. Lock according to any one of the preceding claims,
**characterized in**
**that** said tumblers (3) are configured in a way such that the same are always loaded with the same initial spring force.

18. Lock according to one of the claims 16 or 17,
**characterized in**
**that** said tumblers (3) are configured in a way such that each tumbler (3) is loaded with an equally high spring force at the same extent of excursion.

19. Lock according to claim 18,
**characterized in**
**that** said tumblers (3) are configured in a way such that at the same extent of excursion every tumbler (3) is loaded with an equally high spring force, independently of the set position of the tumbler (3) about its rotational axis (8).

20. Lock according to claim 1,
**characterized in**
**that** said actuating element (5) and said locking element (7) are designed with a mutually corresponding gate.

21. Lock according to one or more of the preceding claims,
**characterized in**
**that** said locking bolt (2) includes leg-like projections (9).

22. Lock according to claim 21,
**characterized in**
**that** said projections (9) of said locking bolt (2) are designed with at least one nose (10).

23. Lock according to claim 1,
**characterized in**
**that** said elastic element (14) is an elastomer profile.

24. Lock according to claim 11,
**characterized in**
**that** said shielding element (25) is fixed to said case (1).

25. Lock according to claim 12,
**characterized in**
**that** said actuating element (5) is equipped with a projection (50).

26. Lock according to claim 25,
**characterized in**
**that** said actuating element (5) includes a slot-like opening (18).

27. Lock according to claim 25 or 26,
**characterized in**
**that** said actuating element (5) is designed with a driving feature (16).

28. Lock according to claim 27,
**characterized in**
**that** said driving feature (16) includes a predetermined breaking point.

29. Lock according to claim 12 or at least according to any one of the claims 25 to 28, **characterized in**
**that** said actuating element (5) is made of a plastic material.

30. Method of converting the code of a lock with tumblers (3) according to one of the claims 1 to 29, wherein said tumblers (3) are brought into a predetermined position about a rotational axis (8) within a case (1) by means of key (6) and wherein a locking bolt (2) is displaced in said case (1) by means of an actuating element (5) that may be rotated by means of said key (6), which key (6) may be removed only in one position and may be positioned in several positions (a, b, c),
**characterized in**
**that** said converting of the code is effected in the following sequence:
a) rotating said key from a zero-position (1) to a first locking position (b), with tumblers (3) being pivoted about a rotational axis (8) and the leg-like projections of the locking bolt (2) engaging in the recesses of said tumblers (3);
b) pivoting said rotational axis (8) by an angle (α), with a nose (9) on rotational axis (8) being disengaged from the toothing (10) of the tumblers (3), with the rotational axis (8) being connected to a locking element (7) which is in connection with said locking bolt (2) through a gate and permits pivoting only if the same releases said locking element;
c) further rotating said key from the first locking position (b) to a second position (c);
d) removing the first key;
e) inserting a second key, of which the beard is designed differently from the first key;
f) rotating said second key from the second position (c) to the first locking position (b), with the tumblers (3) being displaced relative to the rotational axis (8);
g) pivotally moving said rotational axis (8) to its initial position for engaging nose (9) of said rotational axis (8) in said toothing (10).

## Revendications

1. Serrure à arrêts de gâchette (3) dans un palastre (1) substantiellement plat, un pêne (2) étant placé déplaçable dans le palastre (1), les arrêts de gâchette (3) étant placés pivotants autour d'un axe de rotation (8), les arrêts de gâchette (3) étant réglables quant à leur position par rapport à l'axe de rotation (8) en direction de leur surface, le réglage se faisant substantiellement à angle droit par rapport au sens de déplacement du pêne (2) et une clé (6) étant prévue pour le pivotement des arrêts de gâchette (3) et l'axe de rotation (8) des arrêts de gâchette (3) étant formé par un tenon (9) sur un élément rotatif (11),
**caractérisée en ce**
**qu'**un élément élastique (14) est placé transversalement par rapport au sens de rotation (ω) des arrêts de gâchette (3) et que les arrêts de gâchette (3) sont chargés par l'élément élastique (14) si bien que ceux-ci sont déplaçables transversalement par rapport à leur sens de pivotement.

2. Serrure selon la revendication 1,
**caractérisée en ce**
**que** les arrêts de gâchette (3) sont configurés identiques quant à leur forme.

3. Serrure selon la revendication 1,
**caractérisée en ce**
**que** l'élément de rotation (11) est accessible de l'extérieur du palastre (1) et peut être tourné.

4. Serrure selon la revendication 1,
**caractérisée en ce**
**que** l'élément rotatif (11) est relié à un élément de verrouillage (7), de préférence de manière crabotée.

5. Serrure selon la revendication 4,
**caractérisée en ce**
**que** l'élément de verrouillage (7) est équipé d'une coulisse qui est chargée par un élément de guidage qui est relié à un pêne (2).

6. Serrure selon l'une ou plusieurs des revendications 1 à 5,
**caractérisée en ce**
**que** le tenon (9) fixe les arrêts de gâchette (3) dans leur position de point de rotation.

7. Serrure selon l'une ou plusieurs des revendications 1 à 6,
**caractérisée en ce**
**que** le tenon (9) est configuré tel qu'il est adapté à la forme d'une encoche (10).

8. Serrure selon l'une ou plusieurs des revendications précédentes,
**caractérisée en ce**
**que** l'encoche (10) de l'arrêt de gâchette (3) est réalisée comme une rangée de dents (3).

9. Serrure selon l'une ou plusieurs des revendications précédentes,
**caractérisée en ce**
**que** des moyens (15) sont prévus pour le guidage de la clé (6).

10. Serrure selon la revendication 9,
**caractérisée en ce**
**que** les moyens (15) pour le guidage de la clé sont un dôme et/ou un élément d'actionnement.

11. Serrure selon la revendication 9,
**caractérisée en ce**
**qu'**un élément de blindage (25) est placé entre les moyens (15) pour le guidage de la clé (6) et les arrêts de gâchette (3).

12. Serrure selon l'une ou plusieurs des revendications précédentes,
**caractérisée en ce**
**qu'**un élément d'actionnement (5) est prévu pour l'articulation des arrêts de gâchette (3).

13. Serrure selon l'une ou plusieurs des revendications précédentes,
**caractérisée en ce**
**que** les arrêts de gâchette (3) sont réalisés avec des moulures (14).

14. Serrure selon la revendication 4,
**caractérisée en ce**
**que** les moulures (14) d'arrêts de gâchette voisins (3) sont réalisées différentes.

15. Serrure selon la revendication 4 ou 14,
**caractérisée en ce**
**que** les arrêts de gâchette (3) sont espacés par les moulures (14) dans chacune de leurs positions de pivotement.

16. Serrure selon l'une ou plusieurs des revendications précédentes,
**caractérisée en ce**
**que** les arrêts de gâchette (3) sont chargés par des éléments chargés par ressort (4).

17. Serrure selon l'une des revendications précédentes,
**caractérisée en ce**
**que** les arrêts de gâchette (3) sont réalisés tels qu'ils sont toujours chargés avec une même force du ressort initiale.

18. Serrure selon l'une des revendications 16 ou 17,
**caractérisée en ce**
**que** les arrêts de gâchette (3) sont réalisés tels que chaque arrêt de gâchette (3) est chargé pour une déviation de même grandeur avec une force de ressort de même grandeur.

19. Serrure selon la revendication 18,
**caractérisée en ce**
**que** les arrêts de gâchette (3) sont réalisés tels que chaque arrêt de gâchette (3) est chargé pour une déviation de même grandeur indépendamment de la position de réglage de l'arrêt de gâchette (3) autour de son axe de rotation (8) avec une force de ressort de même grandeur:

20. Serrure selon la revendication 1,
**caractérisée en ce**
**que** l'élément d'actionnement (5) et l'élément de verrouillage (7) sont réalisés avec une coulisse correspondant l'un à l'autre.

21. Serrure selon l'une ou plusieurs des revendications précédentes,
**caractérisée en ce**
**que** le pêne (2) présente des saillies de type montant (9).

22. Serrure selon la revendication 21,
**caractérisée en ce**
**que** les saillies (9) du pêne (2) sont réalisées avec au moins un tenon (10).

23. Serrure selon la revendication 1,
**caractérisée en ce**
**que** l'élément élastique (14) est un profilé en élastomère.

24. Serrure selon la revendication 11,
**caractérisée en ce**
**que** l'élément de blindage (25) est relié de manière fixe au palastre (1).

25. Serrure selon la revendication 12,
**caractérisée en ce**
**que** l'élément d'actionnement (5) est équipé d'une saillie (50).

26. Serrure selon la revendication 25,
**caractérisée en ce**
**que** l'élément d'actionnement (5) présente une ouverture du type fente (18).

27. Serrure selon la revendication 25 ou 26,
**caractérisée en ce**
**que** l'élément d'actionnement (5) est réalisé avec un entraîneur (16).

28. Serrure selon la revendication 27
**caractérisée en ce**
**que** l'entraîneur (16) présente un point destiné à la rupture.

29. Serrure selon la revendication 12 ou au moins l'une des revendications 25 à 28,
**caractérisée en ce**
**que** l'élément d'actionnement (5) est en matière synthétique.

30. Procédé pour changer le codage d'une serrure avec des gorges selon l'une des revendications 1 à 29, les arrêts de gâchette (3) étant amenés dans un palastre (1) dans une position prédéfinie au moyen d'une clé (6) autour d'un axe de rotation (8) et un pêne (2) étant déplacé dans le palastre (1) au moyen d'un élément d'actionnement (5) qui peut être tourné par la clé (6), la clé (6) ne pouvant être retirée que dans une position et pouvant être positionnée dans plusieurs positions (a, b, c),
**caractérisé en ce**
**que** le changement de codage est effectué selon la séquence suivante :
a) rotation de la clé d'une position zéro (a) dans une première position d'enclenchement (b), les arrêts de gâchette (3) étant pivotés autour d'un axe de rotation (8) et les saillies de type montant du pêne (2) s'engrenant dans les évidements des arrêts de gâchette (3) ;
b) pivotement de l'axe de rotation (8) autour d'un angle (α), un tenon (9) sur l'axe de rotation (8) étant mis hors de prise de l'engrènement (10) des arrêts de gâchette (3), l'axe de rotation (8) étant relié à un élément de verrouillage (7) qui est en relation par une coulisse avec le pêne (2) et ne permettant le pivotement que lorsque celui-ci libère l'élément de verrouillage ;
c) poursuite de la rotation de la clé de la première position d'enclenchement (b) dans une seconde position (c) ;
d) enlèvement de la première clé,
e) introduction d'une seconde clé, celle-ci différant de la première clé quant à la réalisation de son panneton,
f) rotation de la seconde clé de la seconde position (c) dans la première position d'enclenchement (b), les arrêts de gâchette (3) étant déplacés par rapport à l'axe de rotation (8),
g) pivotement de l'axe de rotation (8) dans sa position de départ pour mettre le tenon (9) de l'axe de rotation (8) dans la denture (10).
